# EUROPÄISCHE PATENTSCHRIFT

(11) **EP 3 730 020 B1**
(45) Veröffentlichungstag und Bekanntmachung des Hinweises auf die Patenterteilung: **11.08.2021**
(21) Anmeldenummer: 20164246.9
(22) Anmeldetag: 19.03.2020
(51) Int. Cl.: A47L 9/00, A47L 9/28

(54) **ROBOTER ZUM TRANSPORT VON SELBSTFAHRENDEN REINIGUNGSROBOTERN**
ROBOT FOR TRANSPORTING SELF-PROPELLED CLEANING ROBOTS
ROBOT POUR LE TRANSPORT DE ROBOTS DE NETTOYAGE AUTONOMES

(30) Priorität: 24.04.2019 DE 102019110539
(43) Veröffentlichungstag der Anmeldung: 28.10.2020
(73) Patentinhaber: Miele & Cie. KG, 33332 Gütersloh (DE)
(72) Erfinder: Krahmüller, Leif, 33719 Bielefeld (DE); Sellmann, Fabian, 33335 Gütersloh (DE)

(56) Entgegenhaltungen:
- WO-A1-2018/234823
- WO-A1-2019/054129

## Beschreibung

Die Erfindung betrifft einen Roboter zum Transport von selbstfahrenden Reinigungsrobotern mit einer Antriebseinrichtung zum autonomen Verfahren über eine Bodenfläche, wobei der Roboter eine Sensoreinrichtung zum Erfassen seiner Umgebung aufweist, wobei der Roboter eine Lagereinrichtung für selbstfahrende Reinigungsroboter aufweist, wobei der Roboter eine Bewegungseinrichtung zum Bewegen von selbstfahrenden Reinigungsroboter aufweist.

Die WO 2018/234823 A1 offenbart einen Rollwagen zum Transport von selbstfahrenden Reinigungsrobotern mit einer Antriebseinrichtung zum Verfahren über eine Bodenfläche. Der Rollwagen weist mehrere Lagervorrichtungen zum Lagern von selbstfahrenden Reinigungsrobotern und eine Bewegungseinrichtung zum Bewegen von selbstfahrenden Reinigungsrobotern auf. Im Reinigungsbetrieb müssen selbstfahrende Reinigungsroboter manuell aus dem Rollwagen entnommen werden und auf eine Bodenfläche aufgesetzt werden. Hierdurch eignet sich der Rollwagen nicht für einen autonomen Reinigungsbetrieb.

Der Erfindung stellt sich somit das Problem eine Vorrichtung zur autonomen Reinigung von Flächen zur Verfügung zu stellen. Insbesondere zum autonomen Reinigung von Flächen, welche eine flächenmäßig große Erstreckung aufweisen und sich dabei in eine Vielzahl kleinerer Teilflächen unterteilen. Erfindungsgemäß wird dieses Problem durch eine Vorrichtung mit den Merkmalen von Patentanspruch 1 gelöst.

Bei den Reinigungsrobotern, welche vom erfindungsgemäßen Roboter transportiert werden, handelt es sich insbesondere um Saugroboter oder Wischroboter. Der Roboter ist dabei dazu ausgebildet, sowohl Saugroboter als auch Wischroboter simultan zu transportieren. Weiterhin ist der Roboter in einer bevorzugten Ausführungsform dazu ausgebildet mindestens zwei Reinigungsroboter zu transportieren und in einer besonders bevorzugten Ausführungsform zehn Reinigungsroboter zu transportieren.

Die Antriebseinrichtung des Roboters umfasst eine Motoreinrichtung und mehrere Radelemente, wobei die Antriebseinrichtung dazu ausgebildet ist, den Roboter autonom über Flächen zu bewegen. In einer bevorzugten Ausführungsform weist der Roboter vier Radelemente auf, welche von zwei Motoreinrichtungen angetrieben werden. In einer alternativen Ausführungsform wird jedes Radelement des Roboters über eine eigene Motoreinrichtung angetrieben.

Der Roboter weist eine Sensoreinrichtung zum Erfassen seiner Umgebung auf. Die Sensoreinrichtung ist insbesondere dazu ausgebildet, Raumbegrenzungen, wie Wände, Türen, Treppen oder Absätze zu erkennen. Weiterhin ist die Sensoreinrichtung dazu ausgebildet, immobile oder mobile Objekte zu erkennen, welche sich auf einer Bodenfläche befinden. Die Sensoreinrichtung ist insbesondere dazu ausgebildet, selbstfahrende Reinigungsroboter in seiner Umgebung zu erkennen. Weiterhin ist die Sensoreinrichtung dazu ausgebildet die zurückgelegten Wegstrecken der selbstfahrenden Reinigungsroboter in seiner Umgebung zu erfassen. Die Sensoreinrichtung kann dabei eine Vielzahl an Sensoren umfassen, beispielweise LiDAR-, Ultraschall-, Radar-, Infrarot- und / oder CMOS-Sensoren oder 2D- / 3D-Kamerasysteme.

Weiterhin weist der Roboter eine Lagereinrichtung auf, welche dazu ausgebildet ist, mehrere Reinigungsroboter während des Betriebs des Roboters zu lagern. Die Lagereinrichtung ermöglicht einerseits einen sicheren Transport der selbstfahrenden Reinigungsroboter und andererseits werden die Reinigungsroboter durch die Lagereinrichtung vor äußeren Beschädigungen oder Diebstahl geschützt. Die Lagereinrichtung umfasst Aufnahmeelemente, welche zur Aufnahme und Sicherung der selbstfahrenden Reinigungsroboter ausgebildet sind. In einer bevorzugten Ausführungsform sind die Aufnahmeelemente dazu ausgebildet eine form- und/oder kraftschlüssige Fixierung der selbstfahrenden Reinigungsroboter zu bewirken.

Erfindungsgemäß ist die Bewegungseinrichtung des Roboters so ausgebildet, dass die Bewegungseinrichtung einen selbstfahrenden Reinigungsroboter von der Bodenfläche aufnehmen kann und in die Lagereinrichtung des Roboters einstellen kann. Hierbei ist eine Ausführungsform denkbar, bei welcher ein selbstfahrende Reinigungsroboter selbstständig ein Aufnahmeelement der Lagereinrichtung befahren kann und das Aufnahmeelement samt selbstfahrenden Reinigungsroboter dann anschließend von der Bewegungseinrichtung von einer Aufnahmeposition in eine Transportposition verbracht wird. In einer alternativen Ausführungsform werden selbstfahrende Reinigungsroboter durch ein Fixierelement der Bewegungseinrichtung form- und/oder kraftschlüssig fixiert und anschließend in eine Lagereinrichtung des Roboters bewegt.

Zudem ist es bevorzugt, dass die Bewegungseinrichtung so ausgebildet ist, dass die Bewegungseinrichtung einen selbstfahrenden Reinigungsroboter aus der Lagereinrichtung aufnehmen kann und auf der Bodenfläche abstellen kann. In einer bevorzugten Ausführungsform bewegt die Bewegungseinrichtung das Aufnahmeelement mit einem selbstfahrenden Reinigungsroboter von einer Transportposition in eine Abgabeposition. Sobald sich das Aufnahmeelement in der Abgabeposition befindet, fährt der selbstfahrende Reinigungsroboter autonom aus dem Aufnahmeelement auf die Bodenfläche. In einer alternativen Ausführungsform ist es denkbar, dass ein selbstfahrender Reinigungsroboter in der Lagereinrichtung des Roboters durch ein Fixierelement der Bewegungseinrichtung form- und/oder kraftschlüssig fixiert wird und anschließend aus der Lagereinrichtung entnommen und auf der Bodenfläche abgestellt wird. Sobald ein selbstfahrender Reinigungsroboter durch die Bewegungseinrichtung auf der Bodenfläche abgestellt ist, wird die form- und/oder kraftschlüssige Fixierung des Fixierelementes gelöst.

Die automatische Aufnahme und Abgabe von selbstfahrenden Reinigungsrobotern durch die Bewegungseinrichtung des Roboters ist eine wichtige Voraussetzung für dessen autonomen Reinigungsbetrieb. Dies ermöglicht eine gezielte Abgabe und Aufnahme von selbstfahrenden Reinigungsrobotern durch den Roboter in Abhängigkeit von einem vorliegenden Reinigungsszenario. Der Roboter ist hierdurch in der Lage eine erforderliche Anzahl oder Art von selbstfahrenden Reinigungsrobotern selbstständig auf einer Bodenfläche abzusetzen. Nach abgeschlossener Reinigung der Bodenfläche und/oder in Abhängigkeit von einem Betriebsparameter eines selbstfahrenden Reinigungsroboters können diese vom Roboter wiederaufgenommen werden.

Weiterhin ist es bevorzugt, dass die Bewegungseinrichtung als Aufzugseinrichtung ausgeführt ist, wobei die Aufzugseinrichtung die selbstfahrenden Reinigungsroboter zwischen der Lagereinrichtung des Roboters und der Bodenfläche bewegt. In einer bevorzugten Ausführungsform bewegt die Aufzugseinrichtung die Aufnahmeelemente des Roboters zwischen der Lagereinrichtung und einer Bodenfläche. In einer weiteren bevorzugten Ausführungsform ist die Aufzugseinrichtung auch dazu ausgebildet, die Aufnahmeelemente zwischen verschiedenen Positionen in der Lagereinrichtung des Roboters zu bewegen. Dabei wird die Aufzugeinrichtung über eine Antriebseinrichtung, insbesondere bevorzugt über einen Linearantrieb, angetrieben. Eine Aufzugeinrichtung stellt eine besonders zuverlässige Art der Bewegungseinrichtung dar.

Es ist bevorzugt, dass der Roboter eine Navigationseinrichtung zum autonomen Verfahren über die Bodenfläche aufweist, wobei die Navigationseinrichtung dazu ausgebildet ist, eine Karte der Umgebung zu erstellen und den Roboter anhand der Karte über die Bodenfläche zu navigieren. Die Navigationseinrichtung ist dazu ausgebildet, die Informationen der Sensoreinrichtung über die Umgebung des Roboters zu einer Karte der Umgebung des Roboters weiterzuverarbeiten. Bei der von der Navigationseinrichtung erstellten Karte kann es sich beispielweise um eine topologische oder metrische Karte handeln, in welcher die Raumbegrenzungen der zu bearbeitenden Bodenfläche und sämtliche Objekte auf der Bodenfläche eingezeichnet sind. Zusätzlich können auf der Karte beispielsweise Bodenbelagstypen, Verschmutzungsgrade oder Bearbeitungszustände von Bodenflächen eingezeichnet sein. Weiterhin können in der Karte Sperrflächen eingezeichnet sein, welche vom Roboter und/oder den selbstfahrenden Reinigungsrobotern nicht befahren werden sollen. Die von der Navigationseinrichtung erstellte Karte kann durch einen Benutzer über ein roboterinternes oder roboterexternes Eingabemodul bearbeitet werden.

In einer bevorzugten Ausführungsform ist die Navigationseinrichtung dazu ausgebildet, Sensorinformationen über die Umgebung, welche durch die Sensoreinrichtung eines selbstfahrenden Reinigungsroboters gesammelt wurde, in die bestehende Karte zu integrieren oder die bestehende Karte zu erweitern.

Mittels der Karte und den Informationen der Sensoreinrichtung ermittelt die Navigationseinrichtung einen Bewegungspfad für den Roboter und/oder die selbstfahrenden Reinigungsroboter. Zudem ist die Navigationseinrichtung dazu ausgebildet mittels der Karte und den Informationen der Sensoreinrichtung eine Lokalisation des Roboters und/oder der selbstfahrenden Reinigungsroboter in der Karte kontinuierlich vorzunehmen. Die Navigationseinrichtung ermöglicht einen autonomen Betrieb des Roboters.

In einer alternativen Ausführungsform ist es bevorzugt, dass der Roboter eine Steuerungseinrichtung aufweist, welche dazu ausgebildet ist, Reinigungspläne für eine kartierte Umgebung zu erstellen und zu verwalten. Die Steuereinrichtung ist dazu ausgebildet festzulegen, welche Bodenbereiche von welchen selbstfahrenden Reinigungsrobotern bearbeitet werden sollen. Hierbei ist es denkbar, dass Bodenbereiche mit einem textilen Bodenbelag ausschließlich von Saugrobotern bearbeitet werden und Bodenbereiche mit einem nicht-textilen Bodenbelag ausschließlich von Wischrobotern bearbeitet werden. In einer weiteren bevorzugten Ausführungsform ist die Steuereinrichtung dazu ausgebildet festzulegen, wann ein Bodenbereich von einem selbstfahrenden Reinigungsroboter bearbeitet werden soll. Hierbei ist es denkbar, dass ein Bodenbereich nur zu bestimmten Zeitpunkten durch einen selbstfahrenden Reinigungsroboter bearbeitet wird. Insbesondere bevorzugt ist hierbei die Implementierung einer Kalenderfunktion in der Steuereinrichtung, welche vorsieht, dass ein bestimmter Bodenbereich beispielweise nur an den Wochentagen Dienstag oder Freitag bearbeitet wird. Alternativ wäre auch denkbar eine Bearbeitung durch einen selbstfahrenden Reinigungsroboter beispielsweise nur Werktags in einem Zeitfenster zwischen 19 und 22 Uhr vorzusehen.

In einer weiteren bevorzugten Ausführungsform ist die Steuereinrichtung dazu ausgebildet festzulegen, in welcher Reihenfolge ein Bodenbereich durch mehrere selbstfahrende Reinigungsroboter bearbeitet werden soll. Hierbei ist es denkbar einen Bodenbereich nacheinander durch mehrere Reinigungsroboter gleichen und/oder unterschiedlichen Typs zu bearbeiten. Hierdurch kann eine Bodenfläche beispielweise durch zwei Saugroboter nacheinander abgesaugt werden. Auf diese Weise wird eine besonders gründliche Absaugung der Bodenfläche erreicht. In einer weiteren Ausführungsform wird eine Bodenfläche zunächst durch einen Saugroboter und anschließend durch einen Wischroboter bearbeitet. In einer weiteren Ausführungsform wäre es zudem denkbar, eine Bodenfläche zunächst durch mehrere Saugroboter und anschließend durch mehrere Wischroboter bearbeiten zu lassen. Über die Koordination der Reinigungsaktivität der selbstfahrenden Reinigungsroboter mittels der Steuereinrichtung lässt sich die Reinigungsleistung für einzelne Bodenbereiche skalieren.

Bevorzugt ist, dass der Roboter ein Kommunikationssystem zum Datenaustausch mit selbstfahrenden Reinigungsrobotern aufweist. Das Kommunikationssystem des Roboters ist in einer bevorzugten Ausführungsform zur kabellosen Datenübertragung ausgebildet. Als Kommunikationssystem insbesondere bevorzugt sind dabei eine WLAN-, Bluetooth- oder ZigBee-Modul. In einer weiteren Ausführungsform kann das Kommunikationssystem dazu ausgeführt sein, Daten mit einem externen Modul auszutauschen, welche zur Steuerung und/oder Überwachung eingesetzt wird. Bei einem solchen externen Bedienelement kann es sich beispielweise um einen Personal Computer, ein Smartphone / eine Smartwatch oder ein Tablet handeln.

Zudem ist es bevorzugt, dass das Kommunikationssystem dazu ausgebildet ist, Betriebsparameter von selbstfahrenden Reinigungsrobotern zu empfangen. Als Betriebsparameter der selbstfahrenden Reinigungsroboter kommt dabei beispielweise eine aktuelle Kapazität der Energiespeichereinheiten, aktuelle Füllstände von Fluidspeichern oder Staubboxen oder das Vorliegen einer Fehlermeldung in Frage. In einer weiteren Ausführungsform wäre es denkbar, dass selbstfahrende Reinigungsroboter einen Verschmutzungs- oder Abnutzungsgrad eigener Reinigungskomponenten an den Roboter senden. Das Senden von Betriebsparametern der selbstfahrenden Reinigungsroboter an den Roboter schafft die Voraussetzung dafür, dass die Steuereinrichtung des Roboters im Zuge der weiteren Reinigungsplanung die aktuellen Betriebsparameter der selbstfahrenden Reinigungsroboter berücksichtigen kann. Die Steuereinrichtung weiß dadurch beispielweise welche Reinigungsroboter, eine geringe verbleibende Kapazität der Energiespeichereinheiten aufweist und für weiteren Reinigungsfahrten erst nach einer Ladephase zur Verfügung steht.

Es ist bevorzugt, dass das Kommunikationssystem dazu ausgebildet ist, Karteninformationen mit selbstfahrenden Reinigungsrobotern auszutauschen. In einer bevorzugten Ausführungsform ist das Kommunikationssystem dazu ausgebildet, Karteninformationen vom Roboter an die selbstfahrenden Reinigungsroboter zu senden und/oder Karteninformationen von den selbstfahrenden Reinigungsrobotern an den Roboter zu senden. Bei einer Karteninformation kann es sich um eine Karte eines Teilbereiches einer Arbeitsumgebung als auch um Sensorinformationen zu einem Teilbereich einer Arbeitsumgebung handeln. Der Austausch von Karteninformationen zwischen Roboter und selbstfahrenden Reinigungsrobotern ermöglicht den Aufbau einer konsistenten Gesamtkarte einer Arbeitsumgebung. Darüber hinaus lassen sich hierdurch zeitintensive und redundante Erkundungsfahrten für bereits kartierte Arbeitsumgebungen einsparen.

Weiterhin ist es bevorzugt, dass das Kommunikationssystem dazu ausgebildet ist, Arbeitsaufträge an selbstfahrende Reinigungsroboter zu senden. In einer bevorzugten Ausführungsform umfassen Arbeitsaufträge einen Teilbereich der Umgebung, einen Reinigungspfad, einen Reinigungsmodus und/oder eine Reinigungsdauer. In einer weiteren Ausführungsform ist das Kommunikationssystem dazu ausgebildet, Statusmeldungen der selbstfahrenden Reinigungsroboter zu empfangen, wobei die Statusmeldungen Informationen zu einem aktuellen Bearbeitungsstand der Arbeitsaufträge enthalten.

Zudem ist es bevorzugt, dass der Roboter eine Ladevorrichtung zum Laden einer Energiespeichereinrichtung der selbstfahrenden Reinigungsroboter in der Lagereinrichtung aufweist. In einer bevorzugten Ausführungsform weist die Lagereinrichtung einen Ladekontakt auf, welcher mit einem korrespondierenden Kontakt am selbstfahrenden Reinigungsroboter in Verbindung gebracht wird, wenn der selbstfahrenden Reinigungsroboter in der Lagereinrichtung angeordnet ist. Über die in Verbindung stehenden Ladekontakte wird eine Aufladung der Energiespeichereinheit des selbstfahrenden Reinigungsroboters bewirkt, wenn dieser in der Lagereinrichtung des Roboters angeordnet ist. In einer weiteren alternativen Ausführungsform weist die Lagereinrichtung eine Ladevorrichtung auf, welche eine berührungslose Aufladung der Energiespeichereinheit eines selbstfahrenden Reinigungsroboters bewirkt. Über die Ladevorrichtung des Roboters wird die autonome Flächenreinigungsleistung des Roboters gesteigert. Darüber hinaus entfällt ein manuell initiiertes Laden jedes einzelnen selbstfahrenden Reinigungsroboters.

In einer alternativen Ausführungsform ist es bevorzugt, dass der Roboter eine Energiespeichereinheit aufweist, welche dazu ausgebildet ist den Roboter und die selbstfahrenden Reinigungsroboter mit elektrischer Energie zu versorgen. Das heißt die Energiespeichereinheit ist dazu ausgelegt, sämtliche Komponenten des Roboters als auch die Energiespeichereinheiten der selbstfahrenden Reinigungsroboter mit elektrischer Energie versorgen. Zum Aufladen der Energiespeichereinheit verfügt der Roboter über einen Netzanschluss. In einer weiteren Ausführungsform ist die Energiespeichereinheit des Roboter entnehmbar in dessen Gehäuse angeordnet. Die Energiespeichereinheit des Roboters ermöglicht einen Reinigungsbetrieb, welcher weitestgehend autark von bestehenden Anschlüssen an Stromversorgungsnetz ist. Darüber hinaus erhöht der Wegfall eines sonst erforderlichen Netzanschlusskabels den Mobilitätsgrad des Roboters.

Es ist zudem bevorzugt, dass der Roboter eine Reinigungseinrichtung zur Reinigung der selbstfahrenden Reinigungsroboter in den Lagerplätzen aufweist. Die Reinigungseinrichtung ist dazu ausgebildet selbstfahrende Reinigungsroboter von Verschmutzungen zu befreien, welche aus deren Reinigungsbetrieb resultieren. Dabei kann es sich um oberflächliche Verschmutzungen der Gehäuse von selbstfahrenden Reinigungsrobotern handeln, wie beispielweise aufliegende Staub- und Schmutzpartikel oder Reinigungs- und Schmutzfluide. Darüber hinaus kann die Reinigungseinrichtung dazu ausgebildet sein, gezielt die Sensorik der selbstfahrenden Reinigungsroboter von Verschmutzungen zu reinigen. Zudem kann die Reinigungseinrichtung dazu ausgebildet sein, die Reinigungselemente der selbstfahrenden Reinigungsroboter zu reinigen. Besonders bevorzugt können dabei die Borstenwalzen von Saugrobotern von aufgewickelten Fasern, Haaren und Fäden befreit werden. Weiterhin ist es besonders bevorzugt die Wischelemente von Wischrobotern von aufgenommenen Schmutzpartikeln zu befreien. Durch die Reinigungseinrichtung zur Reinigung der selbstfahrenden Reinigungsroboter wird die Reinigungsleistung des Roboters verbessert. Verschmutzungen der Reinigungsroboter, welche in einem Reinigungsszenario aufgetreten sind, werden autonom vom Roboter entfernt und dadurch nicht in ein nachfolgendes Reinigungsszenario übertragen. Zudem reduziert die Reinigungseinrichtung den Wartungsaufwand des Roboters, da der Aufwand zur Entnahme, Kontrolle und manuellen Reinigung der selbstfahrenden Reinigungsroboter im Roboter reduziert wird.

Weiterhin ist es bevorzugt, dass der Roboter eine erste Speichereinrichtung zum Speichern eines Reinigungsfluids aufweist, wobei der Roboter dazu ausgebildet ist, selbstfahrende Reinigungsroboter in der Lagereinrichtung mit Reinigungsfluid zu befüllen. Als Reinigungsfluid kommt dabei insbesondere Wasser und/oder Reinigungsmittel in Frage. Über die erste Speichereinrichtung kann der Roboter insbesondere Wischroboter, welche in der Lagereinrichtung angeordnet sind, mit Reinigungsfluid befüllen. In einer bevorzugten Ausführungsform weist der Roboter hierfür ein Pumpenelement auf, welches zur Befüllung der selbstfahrenden Reinigungsroboter mit Reinigungsfluid ausgebildet ist. In einer alternativen Ausführungsform erfolgt die Befüllung der selbstfahrenden Reinigungsroboter mit Reinigungsfluid ausschließlich über Gravitationseinfluss. Dadurch steigert die erste Speichereinrichtung mit Reinigungsfluid, die autonome Reinigungsflächenleistung des Roboters.

Bevorzugt ist es, dass der Roboter eine zweite Speichereinrichtung zum Speichern von Staubund Schmutzpartikeln aufweist, wobei der Roboter dazu ausgebildet ist, Staub- und Schmutzpartikel aus den selbstfahrenden Reinigungsrobotern aufzunehmen und in der zweiten Speichereinrichtung zu speichern. Die Entnahme von Staub- und Schmutzpartikeln aus den selbstfahrenden Reinigungsrobotern erfolgt, wenn diese in der Lagereinrichtung des Roboters angeordnet sind. In einer bevorzugten Ausführungsform entnimmt der Roboter Staub- und Schmutzpartikel aus den selbstfahrenden Reinigungsrobotern über einen Saugluftstrom, welcher vom Gebläse des jeweiligen selbstfahrenden Saugroboter erzeugt wird. In einer alternativen Ausführungsform weist der Roboter ein Gebläse auf, welches einen Saugluftstrom erzeugt mittels dem Staub- und Schmutzpartikel aus selbstfahrenden Reinigungsrobotern entnommen wird. In einer weiteren bevorzugten Ausführungsform ist in der zweiten Speichereinrichtung eine Kompressionseinrichtung angeordnet, welche den Inhalt der zweiten Speichereinrichtung verdichtet. Die Entnahme von Staub- und Schmutzpartikeln aus selbstfahrenden Reinigungsrobotern und die Speicherung in der zweiten Speichereinrichtung erhöht die autonome Reinigungsflächenleistung des Roboters. Dieser kann dadurch größere und/oder stärker verschmutzte Flächenbereiche reinigen ohne dass ein manueller Wartungseingriff durch einen Benutzer erforderlich wird.

Zudem ist es bevorzugt, dass der Roboter eine dritte Speichereinrichtung zum Speichern eines Schmutzfluids aufweist, wobei der Roboter dazu ausgebildet ist das Schmutzfluid aus dem selbstfahrenden Reinigungsroboter aufzunehmen und in der dritten Speichereinrichtung zu speichern. Als Schmutzfluid kommt dabei insbesondere mit Reinigungsmittel und Schmutzpartikel vermengtes Reinigungsfluid in Frage. In einer bevorzugten Ausführungsform erfolgt die Entnahme des Schmutzfluid aus den selbstfahrenden Reinigungsroboter über ein Pumpenelement, welches im Roboter angeordnet ist. In einer alternativen Ausführungsform erfolgt die Entnahme des Schmutzfluid aus dem selbstfahrenden Reinigungsroboter ausschließlich unter Gravitationseinfluss. Über die dritte Speichereinrichtung kann der Roboter insbesondere aus Wischrobotern, welche in der Lagereinrichtung angeordnet sind, Schmutzfluid entnehmen. Dadurch steigert die dritte Speichereinrichtung die autonome Reinigungsflächenleistung des Roboters.

Weiterhin ist es denkbar eine Service-Station für den Roboter zum Transport von selbstfahrenden Reinigungsrobotern vorzusehen. An dieser Service-Station würde die Energiespeichereinheit des Roboters mit elektrischer Energie aufgeladen. Zusätzlich würden an der Service-Station die Speichereinrichtungen des Roboters neu befüllt beziehungsweise entleert.

Ein Ausführungsbeispiel der Erfindung ist in den Zeichnungen rein schematisch dargestellt und wird nachfolgend näher beschrieben. Es zeigen:
- Figur 1: Schematische Seitenansicht eines Roboters zum Transport von selbstfahrenden Reinigungsrobotern;
- Figur 2: Querschnitt eines Roboters zum Transport von selbstfahrenden Reinigungsrobotern;
- Figur 3: Querschnitt eines Roboters mit Paternoster-Aufzugseinrichtung;
- Figur 4: Querschnitt eines Roboters mit Aufzugseinrichtung.

Figur 1 zeigt eine schematische Seitenansicht eines Roboters 10 zum Transport von selbstfahrenden Reinigungsrobotern 12. Auf der Unterseite des Gerätekorpus 30 des Roboters 10 sind die Räder einer Antriebseinrichtung 14 angeordnet, mit welchen sich der Roboter 10 über eine Bodenfläche bewegt. Der Gerätekorpus 30 bildet im Inneren eine Lagereinrichtung 16 aus, in welcher zehn selbstfahrende Reinigungsroboter 12 angeordnet sind. Die Reinigungsroboter 12 sind dabei übereinander in der Lagereinrichtung 16 des Roboters 10 angeordnet. In seitlichen Aufnahmen des Gerätekorpus 30 des Roboters 10 sind vier Speichereinrichtungen 24, 26, 28 angeordnet. Die Speichereinrichtung 24, 26, 28 sind aus dem Gerätekorpus 30 entnehmbar. Die vier Speichereinrichtungen 24, 26, 28 sind zur Bevorratung von Staub- und Schmutzpartikeln, von Frischwasser, von Schmutzwasser und von Reinigungsmitteln ausgebildet. Über diese vier Speichereinrichtungen 24, 26, 28 können die selbstfahrenden Reinigungsroboter 12 mit Frischwasser und Reinigungsmitteln befüllt werden oder gespeicherten Staub- und Schmutzpartikeln oder Schmutzwasser entleert werden.

Figur 2 zeigt einen schematischen Querschnitt eines Roboters 10 zum Transport von selbstfahrenden Reinigungsrobotern 12. In dieser Ansicht sind keine selbstfahrenden Reinigungsroboter 12 in der Lagereinrichtung 16 des Roboters 10 angeordnet. Seitlich am Gerätekorpus 30 des Roboters 10 ist eine entnehmbare Speichereinrichtung 24, 26, 28 angeordnet.

Im Gerätekorpus 30 ist eine Lagervorrichtung 16 für selbstfahrende Reinigungsroboter 12 angeordnet. Diese Lagervorrichtung 16 umfasst eine Bewegungseinrichtung 18, welche durch zwei seitlich angeordnete Hebeelemente 32 gebildet wird. Die beiden Hebeelemente 32 sind an zwei gegenüberliegenden Ende des Gerätekorpus 30 in diesem angeordnet. Die Hebeelemente 32 bilden dabei korrespondierende Fixierelemente 34 aus, welche gemeinsam eine formschlüssige Aufnahme eines selbstfahrenden Reinigungsroboters 12 bewirken. Zur Aufnahme eines Reinigungsroboters 12 fährt dieser selbstständig in den Gerätekorpus 30 des Roboters 10 ein. Durch das Einfahren entsteht eine formschlüssige Verbindung zwischen den selbstfahrenden Reinigungsroboter 12 und zwei korrespondierenden Fixierelementen 34 der Hebeelemente 32. Nach erfolgter Aufnahme des selbstfahrenden Reinigungsroboters 12 kann dieser über die Hebeelemente 32 der Bewegungseinrichtung 18 im Gerätekorpus 30 des Roboters 10 nach oben bewegt werden. Unterhalb des angehobenen Reinigungsroboters 12 kann anschließend ein weiterer Reinigungsroboter 12 den Roboter 10 befahren und durch die Lagereinrichtung 16 des Roboters 10 aufgenommen werden. Die Lagereinrichtung 16 ist dazu ausgebildet acht Reinigungsroboter 12 aufzunehmen.

An der ersten Position 36 der Lagervorrichtung 16, welche durch einen Reinigungsroboter 12 selbstständig befahren werden kann, verfügt die Lagervorrichtung 16 über vier Versorgungsanschlüsse 38. Über den ersten Versorgungsanschluss 38 kann die Staubbox eines Saugroboters 12 entleert werde. Über den zweiten Versorgunganschluss 38 kann der Schmutzwassertank eines Wischroboters entleert werden. Über den dritten Versorgungsanschluss 38 kann der Frischwassertank eines Wischroboters mit Frischwasser befüllt werden. Über den vierten Versorgungsanschluss 38 kann der Reinigungsmitteltank eines Wischroboters mit Reinigungsmittel befüllt werden. An den oberen Positionen 40 der Lagervorrichtung 16, welche sich oberhalb der ersten Position 36 im Gerätekorpus 30 des Roboters 10 befinden, verfügt die Lagervorrichtung 16 über Ladekontakte 42. Befindet sich ein selbstfahrender Reinigungsroboter 12 in einer dieser oberen Positionen 40 der Lagervorrichtung 16, wird dessen Energiespeicher über die Ladekontakte 42 des Roboters 10 aufgeladen. Die Ladekontakte 42 sind ein Teil der Ladevorrichtung 22 des Roboters 10.

Figur 3 zeigt einen schematischen Querschnitt eines Roboters 10 mit einer alternativen Aufzugseinrichtung 20. In dieser Ausführungsform ist die Aufzugseinrichtung 20 des Roboters 10 als Paternoster-Aufzug ausgeführt. Dabei weist die Aufzugseinrichtung 20 mehrere Aufnahmeelemente 44 auf, welche entlang einer weitestgehend rechtecksförmigen Umlaufbahn bewegt werden. Die Umlaufbahn weist zwei Längsseiten auf, an welchen die Aufnahmeelemente im Gerätekorpus aufwärts und abwärts bewegt werden. An den Enden der Längsseiten sind diese über Umsetzelemente miteinander verbunden. Über die Umsetzelemente werden die Aufnahmeelemente zwischen den beiden Längsseiten bewegt. Befindet sich ein Aufnahmeelement am unteren Umsetzelement, kann das Aufnahmeelement durch einen selbstfahrenden Reinigungsroboter befahren werden. An diesem unteren Umsetzelement bildet die Lagereinrichtung Versorgungsanschlüsse aus, mit welchen ein Reinigungsroboter im Aufnahmeelement beispielweise mit Frischwasser und / oder Reinigungsmittel versorgt werden kann und von aufgesammelten Staubpartikeln oder Schmutzwasser entleert werden kann. An den oberen Positionen der Lagereinrichtung weist diese Ladekontakte auf, über welche die Energiespeichereinheiten der selbstfahrenden Reinigungsroboter mit elektrischer Energie versorgt werden können.

Figur 4 zeigt einen schematischen Querschnitt eines Roboters 10 mit einer weiteren alternativen Aufzugseinrichtung 20. In dieser Ausführungsform ist die Aufzugseinrichtung 20 des Roboters 10 als Lift-Aufzug ausgeführt. Die Aufzugeinrichtung 20 weist dabei ein vertikal bewegliches Aufnahmeelement 44 auf, welches zwischen einer unteren Position 36 und oberen Positionen 40 beweglich ist. In der unteren Position 36 kann das Aufnahmeelement 44 durch einen selbstfahrenden Reinigungsroboter 12 eigenständig befahren werden. Die Aufzugeinrichtung 20 kann das Aufnahmeelement 44 mitsamt einem Reinigungsroboter 12 in eine obere Position 40 bewegen. Die Lagereinrichtung 16 des Roboters 10 weist mehrere Lagerzellen 46 für Reinigungsroboter 12 auf, welche übereinander im Gerätekorpus 30 des Roboters 10 angeordnet sind. Die Aufzugeinrichtung 20 ist dazu ausgebildet, das Aufnahmeelement 44 mitsamt einem Roboter 10 auf eine identische Höhe mit einer Lagerzelle 46 der Lagereinrichtung 16 zu bewegen. Anschließend kann der Reinigungsroboter 12 selbstständig aus dem Aufnahmeelement 44 in die Lagerzelle 46 ein- und ausfahren. In einer alternativen Ausführungsform weist das Aufnahmeelement 44 ein Transportelement auf. Das Transportelement bewirkt eine horizontale Bewegung des Reinigungsroboters 12 zwischen dem Aufnahmeelement 44 und einer korrespondierenden Lagerzelle 46. Auf diese Weise werden Reinigungsroboter 12 durch das Transportelement aus dem Aufnahmeelement 44 in eine Lagerzelle 46 und aus der Lagezelle 46 in ein Aufnahmeelement 44 bewegt.

Die Lagerzellen 46 weisen jeweils einen Ladekontakt 42 auf. Ist ein selbstfahrender Reinigungsroboter 12 in einer Lagezelle 46 angeordnet, wird über den Ladekontakt 42 der Energiespeicher des selbstfahrenden Reinigungsgerätes 12 mit elektrischer Energie aufgeladen. In der unteren Position des Aufnahmeelementes bildet das Gerätegehäuse 30 Versorgungsanschlüsse 38 aus. Über die Versorgungsanschlüsse 38 kann ein Reinigungsroboter 12 im Aufnahmeelement 44 beispielweise mit Frischwasser und / oder Reinigungsmittel versorgt werden und von aufgesammelten Staubpartikeln oder Schmutzwasser entleert werden.

### Bezugszeichenliste

- 10: Roboter
- 12: Selbstfahrender Reinigungsroboter
- 14: Antriebseinrichtung
- 16: Lagereinrichtung
- 18: Bewegungseinrichtung
- 20: Aufzugseinrichtung
- 22: Ladevorrichtung
- 24: Erste Speichereinrichtung
- 26: Zweite Speichereinrichtung
- 28: Dritte Speichereinrichtung
- 30: Gerätekorpus
- 32: Hebelelemente
- 34: Fixierelemente
- 36: Erste Position Lagereinrichtung
- 38: Versorgungsanschlüsse
- 40: Obere Position Lagereinrichtung
- 42: Ladekontakte
- 44: Aufnahmeelement
- 46: Lagerzellen

## Patentansprüche

1. Roboter (10) zum Transport von selbstfahrenden Reinigungsrobotern (12) mit einer Antriebseinrichtung (14) zum autonomen Verfahren über eine Bodenfläche, **dadurch gekennzeichnet, dass** der Roboter (10) eine Sensoreinrichtung zum Erfassen seiner Umgebung aufweist, wobei der Roboter (10) eine Lagereinrichtung (16) für selbstfahrende Reinigungsroboter (12) aufweist, wobei der Roboter (10) eine Bewegungseinrichtung (18) zum Bewegen von selbstfahrenden Reinigungsroboter (12) aufweist,
wobei die Bewegungseinrichtung (18) so ausgebildet ist, dass sie einen selbstfahrenden Reinigungsroboter (12) von der Bodenfläche aufnehmen kann und in die Lagereinrichtung (16) des Roboters (10) einstellen kann.

2. Roboter (10) nach Anspruch 1,
**dadurch gekennzeichnet,**
**dass** die Bewegungseinrichtung (18) so ausgebildet ist, dass sie (18) einen selbstfahrenden Reinigungsroboter (12) aus der Lagereinrichtung (16) aufnehmen kann und auf der Bodenfläche abstellen kann.

3. Roboter (10) nach einem der vorhergehenden Ansprüche,
**dadurch gekennzeichnet,**
**dass** die Bewegungseinrichtung (18) als Aufzugseinrichtung (20) ausgeführt ist, wobei die Aufzugseinrichtung (20) die selbstfahrenden Reinigungsroboter (12) zwischen der Lagereinrichtung (16) des Roboters (10) und der Bodenfläche bewegt.

4. Roboter (10) nach einem der vorhergehenden Ansprüche,
**dadurch gekennzeichnet,**
**dass** der Roboter (10) eine Navigationseinrichtung zum autonomen Verfahren über die Bodenfläche aufweist, wobei die Navigationseinrichtung dazu ausgebildet ist, eine Karte der Umgebung zu erstellen und den Roboter (10) anhand der Karte über die Bodenfläche zu navigieren.

5. Roboter (10) nach einem der vorhergehenden Ansprüche,
**dadurch gekennzeichnet,**
**dass** der Roboter (10) eine Steuerungseinrichtung aufweist, welche dazu ausgebildet ist, Reinigungspläne für eine kartierte Umgebung zu erstellen und zu verwalten.

6. Roboter (10) nach einem der vorhergehenden Ansprüche,
**dadurch gekennzeichnet,**
**dass** der Roboter (10) ein Kommunikationssystem zum Datenaustausch mit selbstfahrenden Reinigungsrobotern (12) aufweist.

7. Roboter (10) nach Anspruch 6,
**dadurch gekennzeichnet,**
**dass** das Kommunikationssystem dazu ausgebildet ist, Betriebsparameter von selbstfahrenden Reinigungsrobotern (12) zu empfangen.

8. Roboter (10) nach Anspruch 5 oder 7,
**dadurch gekennzeichnet,**
**dass** das Kommunikationssystem dazu ausgebildet ist, Karteninformationen mit selbstfahrenden Reinigungsrobotern (12) auszutauschen.

9. Roboter (10) nach einem der Ansprüche 6 bis 8,
**dadurch gekennzeichnet,**
**dass** das Kommunikationssystem dazu ausgebildet ist, Arbeitsaufträge an selbstfahrende Reinigungsroboter (12) zu senden.

10. Roboter (10) nach einem der vorhergehenden Ansprüche,
**dadurch gekennzeichnet,**
**dass** der Roboter (10) eine Ladevorrichtung (22) zum Laden einer Energiespeichereinrichtung der selbstfahrenden Reinigungsroboter (12) in der Lagereinrichtung (16) aufweist.

11. Roboter (10) nach einem der vorgehenden Ansprüche,
**dadurch gekennzeichnet,**
**dass** der Roboter (10) eine Energiespeichereinheit aufweist, welche dazu ausgebildet den Roboter (10) und die selbstfahrenden Reinigungsroboter (12) mit elektrischer Energie zu versorgen.

12. Roboter (10) nach einem der vorhergehenden Ansprüche,
**dadurch gekennzeichnet,**
**dass** der Roboter (10) eine Reinigungseinrichtung zur Reinigung der selbstfahrenden Reinigungsroboter (12) in der Lagereinrichtung (16) aufweist.

13. Roboter (10) nach einem der vorhergehenden Ansprüche,
**dadurch gekennzeichnet,**
**dass** der Roboter (10) eine erste Speichereinrichtung (24) zum Speichern eines Reinigungsfluids aufweist, wobei der Roboter (10) dazu ausgebildet ist, selbstfahrende Reinigungsroboter (12) in der Lagereinrichtung (16) mit Reinigungsfluid zu befüllen.

14. Roboter (10) nach einem der vorhergehenden Ansprüche,
**dadurch gekennzeichnet,**
**dass** der Roboter (10) eine zweite Speichereinrichtung (26) zum Speichern von Staubund Schmutzpartikeln aufweist, wobei der Roboter (10) dazu ausgebildet ist, Staub- und Schmutzpartikel aus den selbstfahrenden Reinigungsrobotern (12) aufzunehmen und in der zweiten Speichereinrichtung (26) zu speichern.

15. Roboter (10) nach einem der vorhergehenden Ansprüche,
**dadurch gekennzeichnet,**
**dass** der Roboter (10) eine dritte Speichereinrichtung (28) zum Speichern eines Schmutzfluids aufweist, wobei der Roboter (10) dazu ausgebildet ist, das Schmutzfluid aus dem selbstfahrenden Reinigungsroboter (12) aufzunehmen und in der dritten Speichereinrichtung (28) zu speichern.

## Claims

1. Robot (10) for transporting self-propelled cleaning robots (12), comprising a drive device (14) for autonomous travel over a floor area, **characterised in that** the robot (10) has a sensor device for detecting its environment, the robot (10) having a storage means (16) for self-propelled cleaning robots (12), the robot (10) having a movement device (18) for moving self-propelled cleaning robots (12), the movement device (18) being designed such that it can pick up a self-propelled cleaning robot (12) from the floor area and place it in the storage means (16) of the robot (10).

2. Robot (10) according to claim 1,
**characterised in that**
the movement device (18) is designed such that it (18) can pick up a self-propelled cleaning robot (12) from the storage means (16) and place it on the floor area.

3. Robot (10) according to either of the preceding claims,
**characterised in that**
the movement device (18) is designed as an elevator device (20), the elevator device (20) moving the self-propelled cleaning robots (12) between the storage means (16) of the robot (10) and the floor area.

4. Robot (10) according to any of the preceding claims,
**characterised in that**
the robot (10) has a navigation device for autonomous travel over the floor area, the navigation device being designed to create a map of the environment and to navigate the robot (10) over the floor area using the map.

5. Robot (10) according to any of the preceding claims,
**characterised in that**
the robot (10) has a control device which is designed to create and manage cleaning plans for a mapped environment.

6. Robot (10) according to any of the preceding claims,
**characterised in that**
the robot (10) has a communication system for exchanging data with self-propelled cleaning robots (12).

7. Robot (10) according to claim 6,
**characterised in that**
the communication system is designed to receive operating parameters from self-propelled cleaning robots (12).

8. Robot (10) according to either claim 5 or claim 7,
**characterised in that**
the communication system is designed to exchange map information with self-propelled cleaning robots (12).

9. Robot (10) according to any of claims 6 to 8,
**characterised in that**
the communication system is designed to transmit work orders to self-propelled cleaning robots (12).

10. Robot (10) according to any of the preceding claims,
**characterised in that**
the robot (10) has a charging device (22) for charging an energy storage device of the self-propelled cleaning robots (12) in the storage means (16).

11. Robot (10) according to any of the preceding claims,
**characterised in that**
the robot (10) has an energy storage unit which is designed to supply the robot (10) and the self-propelled cleaning robots (12) with electrical energy.

12. Robot (10) according to any of the preceding claims,
**characterised in that**
the robot (10) has a cleaning device for cleaning the self-propelled cleaning robots (12) in the storage means (16).

13. Robot (10) according to any of the preceding claims,
**characterised in that**
the robot (10) has a first storage device (24) for storing a cleaning fluid, the robot (10) being designed to fill self-propelled cleaning robots (12) in the storage device (16) with cleaning fluid.

14. Robot (10) according to any of the preceding claims,
**characterised in that**
the robot (10) has a second storage device (26) for storing dust and dirt particles, the robot (10) being designed to receive dust and dirt particles from the self-propelled cleaning robots (12) and to store said particles in the second storage device (26).

15. Robot (10) according to any of the preceding claims,
**characterised in that**
the robot (10) has a third storage device (28) for storing a dirty fluid, the robot (10) being designed to receive the dirty fluid from the self-propelled cleaning robot (12) and to store it in the third storage device (28).

## Revendications

1. Robot (10) permettant le transport de robots de nettoyage automoteurs (12) et comportant un dispositif d'entraînement (14) permettant un déplacement autonome sur une surface de sol, **caractérisé en ce**
**que** le robot (10) présente un dispositif de capteur permettant de détecter son environnement, le robot (10) présentant un dispositif d'entrepôt (16) destiné à des robots de nettoyage automoteurs (12), le robot (10) présentant un dispositif de déplacement (18) permettant de déplacer des robots de nettoyage automoteurs (12), le dispositif de déplacement (18) étant conçu de telle sorte qu'il peut recevoir un robot de nettoyage automoteur (12) à partir de la surface de sol et le placer dans le dispositif d'entrepôt (16) du robot (10).

2. Robot (10) selon la revendication 1,
**caractérisé en ce**
**que** le dispositif de déplacement (18) est conçu de telle sorte qu'il (18) peut recevoir un robot de nettoyage automoteur (12) à partir du dispositif d'entrepôt (16) et le placer sur la surface de sol.

3. Robot (10) selon l'une des revendications précédentes,
**caractérisé en ce**
**que** le dispositif de déplacement (18) est conçu comme un dispositif d'ascenseur (20), le dispositif d'ascenseur (20) déplaçant les robots de nettoyage automoteurs (12) entre le dispositif d'entrepôt (16) du robot (10) et la surface de sol.

4. Robot (10) selon l'une des revendications précédentes,
**caractérisé en ce**
**que** le robot (10) présente un dispositif de navigation permettant un déplacement autonome sur la surface de sol, le dispositif de navigation étant conçu pour créer une carte de l'environnement et pour faire naviguer le robot (10) sur la surface de sol à l'aide de la carte.

5. Robot (10) selon l'une des revendications précédentes,
**caractérisé en ce**
**que** le robot (10) présente un dispositif de commande qui est conçu pour créer et pour gérer des plans de nettoyage pour un environnement cartographié.

6. Robot (10) selon l'une des revendications précédentes,
**caractérisé en ce**
**que** le robot (10) présente un système de communication permettant d'échanger des données avec des robots de nettoyage automoteurs (12).

7. Robot (10) selon la revendication 6,
**caractérisé en ce**
**que** le système de communication est conçu pour recevoir des paramètres de fonctionnement de robots de nettoyage automoteurs (12).

8. Robot (10) selon la revendication 5 ou 7,
**caractérisé en ce**
**que** le système de communication est conçu pour échanger des informations cartographiques avec des robots de nettoyage automoteurs (12).

9. Robot (10) selon l'une des revendications 6 à 8,
**caractérisé en ce**
**que** le système de communication est conçu pour envoyer des tâches de travail à des robots de nettoyage automoteurs (12).

10. Robot (10) selon l'une des revendications précédentes,
**caractérisé en ce**
**que** le robot (10) présente un moyen de charge (22) permettant de charger un dispositif de stockage d'énergie du robot de nettoyage automoteur (12) dans le dispositif d'entrepôt (16).

11. Robot (10) selon l'une des revendications précédentes,
**caractérisé en ce**
**que** le robot (10) présente une unité de stockage d'énergie qui est conçue pour alimenter le robot (10) et le robot de nettoyage automoteur (12) en énergie électrique.

12. Robot (10) selon l'une des revendications précédentes,
**caractérisé en ce**
**que** le robot (10) présente un dispositif de nettoyage permettant de nettoyer le robot de nettoyage automoteur (12) dans le dispositif d'entrepôt (16).

13. Robot (10) selon l'une des revendications précédentes,
**caractérisé en ce**
**que** le robot (10) présente un premier dispositif de stockage (24) permettant de stocker un fluide de nettoyage, le robot (10) étant conçu pour remplir des robots de nettoyage automoteurs (12) avec un fluide de nettoyage dans le dispositif d'entrepôt (16).

14. Robot (10) selon l'une des revendications précédentes,
**caractérisé en ce**
**que** le robot (10) présente un deuxième dispositif de stockage (26) permettant de stocker des particules de poussière et de saleté, le robot (10) étant conçu pour recevoir des particules de poussière et de saleté des robots de nettoyage automoteurs (12) et pour les stocker dans le deuxième dispositif de stockage (26).

15. Robot (10) selon l'une des revendications précédentes,
**caractérisé en ce**
**que** le robot (10) présente un troisième dispositif de stockage (28) permettant de stocker un fluide sale, le robot (10) étant conçu pour recevoir le fluide sale du robot de nettoyage automoteur (12) et pour le stocker dans le troisième dispositif de stockage (28).
